# DEMANDE DE BREVET EUROPEEN

(11) **EP 4 597 231 A1**
(43) Date de publication de la demande: **06.08.2025**
(21) Numéro de dépôt: 25151628.2
(22) Date de dépôt: 14.01.2025
(51) Int. Cl.: G04B 19/02, G04B 45/00

(54) **DISPOSITIF D'AFFICHAGE POUR MOUVEMENT HORLOGER**

(30) Priorité: 26.01.2024 CH 94202024
(71) Demandeur: Richemont International S.A., 1752 Villars-sur-Glâne (CH)
(72) Inventeur: CAMUS, Stephen, 74130 Contamine-sur-Arve (FR)
(74) Mandataire: Patentsmith SA

(57) **Abrégé**

Dispositif d'affichage (1) pour mouvement horloger, comprenant :
- un nombre N d'organes d'affichage (3) agencés chacun pour évoluer entre un premier état et un deuxième état ;
- un système de commande agencé pour faire évoluer chacun desdits organes d'affichage (3) entre ledit premier état et ledit deuxième état afin d'indiquer une valeur à afficher par l'intermédiaire du nombre desdits organes d'affichage (1) qui se trouvent dans ledit deuxième état.

Selon l'invention, ledit système de commande comporte :
- un mobile de commande (13) agencé pour être entrainé en rotation en réponse à un déclenchement ;
- un nombre M de leviers de commande (5) montés en pivotement, où de préférence M≤N, encore de préférence M=N, chaque levier de commande (5) étant en liaison cinématique avec au moins un organe d'affichage (3) correspondant et étant agencé pour faire évoluer ce dernier entre ledit premier état et ledit deuxième état en fonction de la position angulaire dudit levier de commande (5) correspondant, chaque levier de commande (5) comprenant également un suiveur de came (8) et un palpeur (21) ;
- un premier empilement (9) comprenant au moins N cames (9a) monté en pivotement, lesdites cames (9a) étant agencées pour coopérer avec lesdits suiveurs de came (8) afin de déterminer la séquence et/ou la vitesse de pivotement desdits leviers de commande (5), ledit premier empilement (9) étant agencé pour être entrainé par ledit mobile de commande (13) ;
- un deuxième empilement (19) comprenant au moins N, de préférence N, disques de programmation (19a) solidaires en rotation les uns des autres et montés en pivotement de telle sorte à définir au moins un, de préférence une pluralité, de cycles d'affichage de ladite valeur à afficher, la position angulaire dudit deuxième empilement (19) étant agencée pour être déterminée en fonction de ladite valeur à afficher, lesdits disques de programmation (19a) étant agencés pour coopérer avec lesdits palpeurs (21) afin de permettre un nombre K desdits leviers de commande (5) de pivoter, ledit nombre étant fonction de ladite valeur à afficher lors d'un déclenchement dudit dispositif d'affichage (1).

## Description

### Domaine technique

La présente invention se rapporte au domaine de l'horlogerie. Elle concerne, plus particulièrement, un dispositif d'affichage pour mouvement horloger qui indique une valeur, telle que l'heure courante ou autre, par l'intermédiaire d'une pluralité d'organes d'affichage qui sont adaptés pour évoluer entre un premier état et un deuxième état, le nombre d'organes d'affichage se trouvant dans ledit deuxième état indiquant ladite valeur.

### Etat de la technique

Le document CH717360 dévoile un dispositif d'affichage du type indiqué plus haut. Ce dispositif se base sur une pluralité de mobiles d'affichage, adaptés pour effectuer l'évolution des organes d'affichage entre leurs deux états selon au moins deux cycles d'affichage.

L'utilisation de mobiles pour la commande des organes d'affichage nécessite une grande surface dans le mouvement, et est relativement complexe à mettre en oeuvre. Même si ce mécanisme est en principe capable de fournir un affichage (pseudo-) aléatoire, cela implique une complexité élevée, un grand nombre d'axes de pivotement, etc.

Le but de l'invention est par conséquent de proposer un dispositif d'affichage pour mouvement horloger dans lequel les défauts susmentionnés sont au moins partiellement surmontés.

### Divulguation de l'invention

De façon plus précise, l'invention concerne un dispositif d'affichage pour mouvement horloger, comme défini par la revendication 1. Plus particulièrement, ce dispositif d'affichage comporte :
- un nombre N d'organes d'affichage agencés chacun pour évoluer entre un premier état et un deuxième état, chaque état pouvant correspondre à un état statique ou un état dynamique ;
- un système de commande agencé pour faire évoluer chacun desdits organes d'affichage entre ledit premier état et ledit deuxième état afin d'indiquer une valeur à afficher par l'intermédiaire du nombre desdits organes d'affichage qui se trouvent dans ledit deuxième état, qui est visuellement distinct dudit premier état.

Selon l'invention, ledit système de commande comporte :
- un mobile de commande agencé pour être entrainé en rotation, notamment sous l'effet d'une source motrice, en réponse à un déclenchement, que ce soit un déclenchement manuel ou automatique ;
- un nombre M de leviers de commande montés en pivotement, où de préférence M≤N, encore de préférence M=N (mais M>N est également possible), chaque levier de commande étant en liaison cinématique avec au moins un organe d'affichage correspondant et étant agencé pour faire évoluer ce dernier entre ledit premier état et ledit deuxième état en fonction de la position angulaire dudit levier correspondant, chaque levier de commande comprenant également un suiveur de came et un palpeur ;
- un premier empilement comprenant au moins N cames, typiquement solidaires en rotation les unes des autres mais d'autres solutions sont possibles (par exemple des cames qui sont solidaires en rotation par groupes), montées en pivotement autour d'un axe de rotation, lesdites cames étant agencées pour coopérer avec lesdits suiveurs de came afin de déterminer la séquence et/ou la vitesse de pivotement desdits leviers de commande, ledit premier empilement étant agencé pour être entrainé par ledit mobile de commande ;
- un deuxième empilement comprenant au moins N, de préférence N, disques de programmation solidaires en rotation les uns des autres et montés en pivotement de telle sorte à définir au moins un, de préférence une pluralité, de cycles d'affichage de ladite valeur à afficher, la position angulaire dudit deuxième empilement étant agencée pour être déterminée en fonction de ladite valeur à afficher, lesdits disques de programmation étant agencés pour coopérer avec lesdits palpeurs afin de permettre un nombre K desdits leviers de commande de pivoter, ledit nombre étant fonction de ladite valeur à afficher lors d'un déclenchement dudit dispositif d'affichage.

Puisque le système de commande se base sur les deux empilements au lieu de mobiles, il peut être significativement plus compact dans le plan du mouvement que le dispositif décrit en préambule, et fournit davantage de possibilités au niveau des combinaisons d'organes d'affichage pour chaque indication, ainsi que leur vitesse et/ou séquence d'évolution.

Avantageusement, ledit dispositif d'affichage est agencé pour effectuer la séquence suivante lors d'un déclenchement :
- pivotement dudit premier empilement de telle sorte à mettre l'ensemble desdits leviers de commande dans une position correspondante au premier état desdits organes d'affichage, ce qui rétracte les palpeurs et permet un pivotement du deuxième empilement ; puis
- pivotement dudit deuxième empilement de telle sorte à présenter auxdits palpeurs lesdits disques de programmation de telle sorte à permettre un nombre K desdits leviers de commande de pivoter qui correspond à ladite valeur à afficher ; puis
- pivotement dudit premier empilement de telle sorte à faire pivoter ledit nombre desdits leviers de commande à pivoter.

Avantageusement, lesdits disques de programmation définissent une pluralité de séries desdites valeurs à afficher, ce qui augmente la variabilité de l'affichage au niveau des combinaisons d'organes d'affichage qui adoptent leur deuxième état pour chaque valeur à afficher.

Avantageusement, ledit deuxième empilement est agencé pour être pivoté par un râteau dont le parcours angulaire est fonction de ladite valeur à afficher afin de présenter auxdits palpeurs lesdits disques de programmation de telle sorte à permettre un nombre K desdits leviers de commande à pivoter qui correspond à ladite valeur à afficher.

Avantageusement, lesdits disques de programmation dudit deuxième empilement définissent une pluralité R de cycles des valeurs à afficher, le pivotement dudit deuxième empilement étant commandé par ledit râteau, ce dernier étant agencé pour faire pivoter ledit deuxième empilement d'au moins 1/n tour à chaque actionnement. Cela assure que, pour chaque actionnement du dispositif d'affichage, le prochain cycle des valeurs à afficher est utilisé.

Avantageusement, ledit râteau comporte un palpeur agencé pour coopérer avec un limaçon dont la position angulaire est fonction de ladite valeur à afficher, ce qui est une solution relativement simple pour obtenir un parcours angulaire correct pour le râteau.

Avantageusement, ledit râteau comporte un suiveur de came qui coopère avec une came d'escamotage entrainée en rotation de façon intermittente par ledit mobile de commande de telle sorte à permettre audit palpeur de coopérer avec ledit limaçon lors d'un actionnement, et de maintenir ledit palpeur écarté du ledit limaçon à tout autre moment.

Avantageusement, ledit râteau est en liaison cinématique avec ledit deuxième empilement par l'intermédiaire d'un entrainement unidirectionnel comprenant un doigt élastique solidaire en rotation d'une roue qui engrène avec ledit râteau, ledit doigt élastique étant agencé pour coopérer avec une denture interne définissant un nombre P de butées régulièrement reparties, ladite denture interne étant solidaire en rotation dudit deuxième empilement.

Avantageusement, ledit premier empilement comporte un nombre de cames supérieur à N, un système d'actuation étant prévu pour faire déplacer lesdites cames le long de leur axe de rotation afin de présenter au moins deux combinaisons de cames auxdits suiveurs de came. Par ces moyens, le nombre de séquences et/ou vitesses d'évolution des organes d'affichage vers leur deuxième état peut être augmenté, contribuant à une perception quasi-aléatoire desdites évolutions.

Avantageusement, ledit premier empilement comporte une goupille maintenue en contact avec une came de déplacement sous l'effet d'un élément de rappel, ladite came de déplacement étant agencée pour pivoter à raison d'un pas par rotation dudit premier empilement.

Avantageusement, ladite came de déplacement est solidaire en rotation d'une étoile agencée pour être pivotée par un élément d'actuation, tel qu'une goupille ou un plot, qui est porté par un élément de bâti.

Avantageusement, ladite came de déplacement et ladite étoile sont portées par un mobile qui est solidaire en rotation dudit premier empilement.

Avantageusement, ledit dispositif d'affichage est un affichage horaire comprenant douze organes d'affichage.

### Brève description des dessins

D'autres détails de l'invention apparaîtront plus clairement à la lecture de la description qui suit, faite en référence aux dessins annexés dans lesquels :
- Figure 1 est une vue plan schématique des organes d'affichage d'un mode de réalisation non limitatif d'un dispositif d'affichage selon l'invention ;
- Figure 2 est une vue schématique isométrique d'un mode de réalisation d'un dispositif d'affichage selon l'invention, dans sa position de repos;
- Figure 3 est une vue partielle schématique d'un premier côté du mouvement de la figure 2, parallèle aux axes de rotation des éléments, certains éléments ayant été omis ;
- Figure 4 est une vue similaire à celle de la figure 3, selon une direction inverse ;
- Les figures 5 et 6 sont des vues similaires à celles des figures 3 et 4 respectivement, un peu de temps après un déclenchement du dispositif d'affichage pour afficher une valeur ;
- Les figures 7 et 8 sont des vues similaires à celles des figures 3 et 4 respectivement, un peu de temps après la situation illustrée sur les figures 5 et 6, lors de la prise d'information de la valeur à afficher ;
- Les figures 9 et 10 sont des vues similaires à celles des figures 3 et 4 respectivement, un peu de temps après la situation illustrée sur les figures 7 et 8 ;
- La figure 11 est une vue similaire à celle de la figure 3, lors de l'actionnement des organes d'affichage ;
- Les figures 12, 13 et 14 sont des vues isométriques illustrant des détails de l'agencement pour le déplacement axial du premier empilement.

### Modes de réalisation de l'invention

Dans un souci de ne pas surcharger les figures, l'ensemble des éléments et/ou l'ensemble des signes de référence ne figurent pas sur chaque figure, et chaque exemple d'un type d'élément donné n'est typiquement pas indiqué par un signe de référence individuel lorsqu'il y en a plusieurs.

La figure 1 illustre la partie visible d'un dispositif d'affichage 1 selon l'invention. Afin d'indiquer une valeur souhaitée (l'heure, le quantième, une quantité mesurée, les dizaines ou les unités d'une mesure quelconque, la réserve de marche d'un mouvement horloger ou similaire), une pluralité d'organes d'affichage 3 sont prévus.

Dans le mode de réalisation illustré, les organes d'affichage 3 prennent la forme de fleurs et sont agencés chacun pour évoluer entre un premier état (rétréci et donc de plus petite surface) et un deuxième état (déployé et donc de plus grande surface). Cependant, n'importe quel type d'organe d'affichage 3 peut trouver une application dans le cadre de la présente invention, dans la mesure où lesdits deux états sont visuellement distinguables l'un de l'autre par l'utilisateur.

Le dispositif d'affichage 1 tel qu'illustré dans les figures est agencé pour indiquer l'heure par le biais du nombre d'organes d'affichage 3 qui se trouvent dans leur deuxième état, le nombre total N d'organes d'affichage 3 étant 12. Plus généralement, le nombre N d'organes d'affichage 3 est égal ou supérieur à la valeur maximale à afficher.

D'autres organes d'affichage supplémentaires pour l'indication d'autres valeurs (les minutes, secondes, le quantième, ...) peuvent, bien entendu, être prévus selon le souhait du constructeur.

Les figures 2 à 4 illustrent le dispositif d'affichage 1, à l'exception des organes d'affichage 3, dans sa position de repos. Le dispositif d'affichage 1 comporte une source motrice 15, illustrée ici sous forme de barillet logeant un ressort moteur (non illustré), qui est agencé pour fournir une force motrice pour le fonctionnement du dispositif d'affichage 1.

L'actionnement des organes d'affichage 3 est assuré par un système de commande. Ce dernier comporte une pluralité de leviers de commande 5, dont le nombre M est égal à N dans le mode de réalisation illustré. Cependant, il est possible d'actionner une pluralité d'organes d'affichage par le biais d'un seul levier de commande 5, dans lequel cas le nombre de ces derniers serait inférieur à N. Encore alternativement, M peut être supérieur à N. Chaque levier de commande 5 est en liaison cinématique avec un organe d'affichage 3 correspondant par l'intermédiaire d'un organe de liaison 7 correspondant afin de faire évoluer les organes d'affichage 3 entre leur premier état et leur deuxième état. Dans le mode de réalisation illustré, les organes de liaison 7 sont des fils s'étendant chacun entre un levier de commande 5 correspondant et un organe d'affichage 3 correspondant, mais des chaines, tiges ou autres organes de liaison 7 ad hocs sont également possibles.

La position angulaire des leviers de commande 5 est déterminée par deux ensembles 9, 19 agissant en parallèle de façon à créer une logique « AND » mécanique, et ainsi de commander les mouvements des leviers de commande 5.

À cet effet, chaque levier de commande 5 comporte un suiveur de came 8 qui coopère avec au moins une came 9a d'un premier empilement de cames 9. Les cames 9a de ce dernier sont solidaires en rotation les unes des autres et mobiles en rotation autour de leur propre axe 9b, et sont agencées pour assurer le séquencement ad hoc des pivotements des leviers de commande 5, et donc de l'évolution des organes d'affichage 3 entre leurs premiers et deuxièmes états le cas échéant. Alternativement, les cames 9a peuvent être solidaires en rotation par groupes qui sont agencés pour être pivotés indépendamment les uns des autres.

Chaque came 9a présente deux portions à rayon supérieur, qui coopèrent avec le suiveur de came 8 correspondant pour définir le premier état de l'organe d'affichage 3 correspondant, ainsi que deux portions à rayon inférieur, qui coopèrent avec le suiveur de came 8 correspondant pour définir le deuxième état de l'organe d'affichage 3 correspondant, dans la mesure où cela est permis (voir ci-dessus). Les portions sont agencées en alternance, la pente de chaque came entre chaque portion à rayon supérieur vers la portion à rayon inférieur suivant (dans le sens de rotation de la came 9a) définissant la vitesse de pivotement du levier de commande 5 correspondant, au moins certains (de préférence l'ensemble) desdites cames 9a présentant des pentes différentes et/ou des positions des débuts de pentes différentes. Si le deuxième état est dynamique au lieu de statique, la forme des cames 9a est adaptée en conséquence.

Dans le mode de réalisation illustré, un nombre N+1 de cames 9a est prévu (13 dans le cas d'espèce), l'empilement 9 pouvant être déplacé axialement pour sélectionner les cames 9a qui agissent sur les suiveurs 8 des leviers de commande 5, comme sera expliqué plus bas en lien avec les figures 12 à 14. Cependant, il est également possible de prévoir un nombre de cames 9a qui est égal au nombre M de leviers de commande 5, ou qui est encore plus important que N+1. Par exemple, on pourrait prévoir un nombre N+n de cames 9a, le nombre de positions axiales de l'empilement 9 étant ainsi égal à n, ou alternativement un nombre mN de cames 9a, le nombre de positions axiales de l'empilement 9 étant ainsi égal à m.

Le premier empilement 9 est solidaire en rotation d'un mobile 11 dont l'entrainement est assuré par la denture principale 13a d'un mobile de commande 13, entrainé en rotation à raison d'un tour complet par déclenchement (que ce soit à la demande de l'utilisateur en actionnant un poussoir, une targette ou similaire, ou en passant sous la commande d'un mouvement horloger, par l'intermédiaire d'un mécanisme ad hoc), sous l'effet de ladite source motrice 15. Le mécanisme pour faire déclencher une rotation du mobile de commande 13 n'a pas été représenté, et est à la portée de l'homme du métier. La configuration du mobile de commande 13 sera décrite plus en détails dans le contexte du fonctionnement du mécanisme, mais il suffit, à ce stade, de préciser qu'il est agencé pour entrainer le mobile 11 en rotation à raison d'un demi-tour par rotation complète du mobile de commande 13, et à cet effet un mobile intermédiaire 17 est prévu afin d'assurer un rapport d'engrenages correct.

Puisque le premier empilement 9 effectue un demi-tour par rotation du mobile de commande 13, chaque came 9a définit, lors d'une rotation complète, deux cycles d'évolution de l'organe d'affichage correspondant 3. Cependant, il est possible de définir un différent nombre de cycles, le rapport d'engrenages entre le mobile 11 et le mobile de commande 13 étant adapté en conséquence. Comme mentionné ci-dessus, les profils des cames 9a sont différents, afin de varier la séquence d'évolution des organes d'affichage 3 lorsque le premier empilement 9 pivote.

Le dispositif d'affichage 1 comporte en outre un deuxième empilement 19 comprenant une pluralité de disques de programmation 19a solidaires en rotation les uns des autres et mobiles en rotation autour de leur propre axe 19b. Chaque disque de programmation 19a coopère avec un palpeur 21 dont est muni chaque levier de commande 5, le nombre de disques de programmation 19a étant donc égal au nombre de leviers de commande 5. Ces disques de programmation 19a comportent des encoches qui définissent si un organe d'indication 3 peut se mettre dans son deuxième état lorsque la came 9a correspondante permet au levier de commande 5 correspondant de pivoter.

A cet effet, les leviers de commande 5 sont biaisés en rotation chacun par un élément élastique respectif (non illustré, et qui peut être agencé à un endroit ad hoc, par exemple au niveau de l'organe d'affichage respectif ou agissant sur l'extrémité libre de chaque levier de commande 5) afin de les maintenir en contact avec une came 9a et/ou un disque de commande 19a, le cas échéant. Dans la situation illustrée sur la figure 2, huit leviers de commande 5 commandent leurs organes d'affichage 3 pour adopter leur deuxième état, tandis que quatre leviers de commande ont été empêchés de pivoter par leurs disques de commande 19a, et les organes d'affichage 3 correspondants se trouvent donc dans leur premier état. Une indication de huit heures est ainsi fournie.

Puisque le dispositif d'affichage 1 illustré est adapté pour indiquer les heures, le deuxième empilement 19 peut adopter un nombre de positions angulaires qui est un multiple de 12. Dans une variante simple, 12 positions angulaires pourraient être prévues, ce qui donnera lieu à une seule combinaison d'organes d'affichage 3 pour indiquer chaque heure. Afin d'augmenter la perception de combinaisons quasi-aléatoires, le deuxième empilement comporte 60 positions angulaires, soit cinq cycles de combinaisons, les modifications pour obtenir différents nombres P de cycles étant à la portée de l'homme du métier. En combinaison avec les quatre possibilités pour la séquence de fonctionnement qui peuvent être obtenus par le premier empilement 9 tel qu'illustré, on obtient ainsi 224 combinaisons d'évolutions des douze organes d'affichage 3 afin d'indiquer les douze heures, ce qui est suffisamment important pour apparaitre à l'utilisateur comme étant quasi-aléatoire.

La position angulaire du deuxième empilement 19 est commandée par un râteau 23 monté en pivotement et dont la position angulaire est déterminée d'une part par une came d'escamotage 25 solidaire en rotation d'un mobile 27 qui coopère avec un suiveur de came 26 porté par le râteau 23 et, d'autre part, par un palpeur 29, également porté par le râteau 23 et qui coopère avec un limaçon 31. Ce dernier présente un profil qui est représentatif de la valeur à afficher en fonction de sa position angulaire, et est agencé pour pivoter en fonction de ladite valeur par des moyens ad hoc. Dans le mode de réalisation illustré, ledit limaçon présente donc douze paliers et est agencé pour effectuer une rotation complète en douze heures sous la commande d'un mouvement horloge ; à cet effet, le limaçon peut être solidaire en rotation d'une étoile à douze pointes ou d'une roue des heures. Les modifications pour obtenir d'autres valeurs sont, bien entendu, à la portée de l'homme du métier.

Un élément élastique 33 est prévu pour maintenir le suiveur de came 26 en contact avec la came d'escamotage 25, et le râteau 23 engrène avec une roue 37 (voir la figure 4) qui est montée en rotation autour de l'axe 19b, et qui est en liaison cinématique avec le deuxième empilement 19 par l'intermédiaire d'un entrainement unidirectionnel. Ce dernier comporte un doigt élastique 39 solidaire en rotation de la roue 37, qui est biaisé vers l'extérieur et coopère avec un organe d'entrainement 41 qui comporte une denture interne définissant cinq (plus généralement un nombre P de) butées 41a régulièrement reparties et qui coopèrent avec l'extrémité libre du doigt élastique 39. Si le nombre P de cycles de combinaisons, pour afficher les valeurs, est différent de cinq, le nombre de butées 41a y correspond.

Le mobile 27 est agencé pour être entrainé en rotation par le mobile de commande par le biais d'un engrenage intermittent 28 coopérant avec un segment denté 13c du mobile de commande 13, comme sera mieux décrit ci-dessous en lien avec le fonctionnement du dispositif d'affichage 1. Ce segment denté 13c se trouve dans un plan différent de celui de la denture principale 13a afin de ne pas coopérer avec le mobile intermédiaire 17.

Dans l'état illustré sur les figures 2 à 4, la came d'escamotage 25 positionne ledit palpeur 29 à distance dudit limaçon 31 et hors contact avec ce dernier, mais est agencée pour pivoter afin de permettre au palpeur 29 de se rapprocher du, et de prendre l'information du, limaçon 31, le profil de ladite came d'escamotage 25 étant adapté dans ce but. Selon l'angle parcouru par le râteau 23, le deuxième empilement 19 est pivoté afin que les disques de commande 19a se trouvent dans la bonne position angulaire pour afficher correctement ladite valeur lorsque les palpeurs 21 coopèrent avec les disques de programmation 19a. Ce fonctionnement sera décrit plus en détails en lien avec la séquence de fonctionnement du dispositif d'affichage 1.

Le positionnement du deuxième empilement 19 est assuré par un ressort à friction 19c, qui est adapté pour empêcher que ledit empilement 19 puisse pivoter intempestivement, par exemple suite à un choc. Un système d'encliquetage peut également ou alternativement trouver une application dans le même but, un tel système servant également à réduire l'inertie et éviter que le deuxième empilement 19 pivote à raison d'un angle trop important que souhaité.

Finalement, la vitesse d'opération du dispositif d'affichage 1 est réglée par l'intermédiaire d'un système de volant d'inertie 35 en liaison cinématique avec la source motrice 15 (illustrée exclusivement sur la figure 2). La construction du système de volant d'inertie 35 est tout à fait classique et n'a donc pas besoin d'être décrite en détails, et il suffit de noter que l'homme du métier peut adopter n'importe quelle construction connue.

Bien entendu, d'autres mécanismes pour faire pivoter le deuxième empilement 19 sont possibles, comme par exemple un agencement qui fait en sorte que, premièrement le deuxième empilement 19 est déplacé angulairement jusqu'à la fin de la série actuelle, et puis le râteau 23 fait déplacer le deuxième empilement 19 davantage pour adopter la bonne position angulaire de la prochaine série.

Le fonctionnement du dispositif d'affichage 1 sera maintenant décrit en référence aux figures 5 à 11. Seuls les signes de référence mentionnés en lien avec une figure particulière y sont reproduits.

Comme mentionné ci-dessus, les figures 2, 3 et 4 illustrent le dispositif d'affichage 1 dans sa position de repos, une indication de « 8 » étant fournie par le biais de huit organes d'affichage 3 qui se trouvent dans leur deuxième état. Cet affichage correspond à celui résultant du déclenchement précédent, qui demeure visible jusqu'au prochain déclenchement.

Les figures 5 et 6 illustrent la situation quelques secondes après un déclenchement du mobile de commande 13 pour effectuer un tour complet dans le sens antihoraire de la figure 5 et dans le sens horaire de la figure 6.

La séquence de fonctionnement est :
- Remise de l'ensemble des organes d'affichage 3 dans leur premier état ;
- Prise d'information sur la valeur à afficher ;
- Mise du nombre d'organes d'affichage 3 approprié dans leur deuxième état.

Dans la situation illustrée sur les figures 5 et 6, le premier empilement 9 a pivoté de telle sorte que l'ensemble des suiveurs de came 8 sont montés sur la portion de rayon supérieure de chaque came 9a. Les leviers de commande 5 ont ainsi été commandés pour adopter leur position dans laquelle les organes d'affichage 3 se trouvent dans leur premier état (fermé dans le cas des fleurs du mode de réalisation illustré). Ce faisant, les palpeurs 21 ont tous été éloignés des disques de programmation 19a du deuxième empilement 19.

La denture principale 13a du mobile de commande 13 n'est pas une denture complète, mais définit un segment non-denté 13b, qui se trouve maintenant en regard du mobile intermédiaire 17, et qui ne sera donc plus entrainé jusqu'à ce que la denture principale 13a recommence à coopérer avec ce dernier. La rotation du premier empilement 9 est ainsi arrêtée temporairement, l'ensemble des organes d'affichage 3 restant donc dans leur premier état.

Comme il est visible sur la figure 5, le segment denté 13c du mobile de commande 13 vient d'entrer en contact avec le rouage intermittente 28, qui n'a pas encore été entrainé.

Les figures 7 et 8 illustrent l'état du dispositif d'affichage 1 quelque temps après celui des figures 5 et 6. Le mobile de commande 13 a pivoté davantage depuis la situation représentée sur ces dernières figures, le mobile intermédiaire 17 restant en regard du secteur non-denté 13b et le premier empilement 9 restant ainsi immobile. Les palpeurs 21 restent donc éloignés des disques de programmation 19a du deuxième empilement 19, et les organes d'affichage 3 demeurent par conséquent dans leur premier état.

Le rouage intermittent a fait pivoter le mobile 27 et donc la came d'escamotage 25, ce qui a fait pivoter le râteau 23 sous l'effet de l'élément élastique 23 jusqu'à ce que le palpeur 29 entre en contact avec le limaçon 31, afin de définir son parcours en fonction de la valeur à afficher. En même temps, la partie dentée du râteau 23 a fait pivoter la roue 37 de telle sorte que le doigt élastique 39 avance pour rattraper la prochaine butée 41a et pour avancer le deuxième empilement 19 de telle sorte que la bonne portion des disques de programmation 19a se trouve en regard des palpeurs 21. Cette portion correspond à une occurrence de la valeur à indiquer, que ce soit du même cycle des valeurs, du prochain cycle des valeurs, ou du cycle encore d'après dans le cas d'un affichage répétée de la valeur maximum, le cas échéant, en fonction de la position angulaire de la prochaine butée 41a (pour rappel, il y a cinq cycles des douze valeurs dans le mode de réalisation illustré). L'angle parcouru par le râteau 23 fait en sorte que le deuxième empilement 19 a pivoté à raison d'au moins une position angulaire et d'au maximum deux fois le nombre de positions d'un seul cycle, la coopération entre les butées 41a et le doigt élastique 39 assurant le bon positionnement angulaire du deuxième empilement 19.

Par la suite, et comme illustrent les figures 9 et 10, le mobile de commande 13 continue à pivoter. Le segment non denté 13b restant en regard du mobile intermédiaire 17, le premier empilement 9 restant par conséquent immobile, ce qui maintient les leviers de commande 5 dans leurs positions correspondant au premier état des organes d'affichage 3. L'engrenage intermittent 28 continue de faire pivoter la came d'escamotage 25, de telle sorte que le suiveur de came 26 monte vers le prochain sommet de cette dernière, ce qui éloigne le palpeur 29 du limaçon 31 et, quelque temps après, le râteau 23 aura regagné sa position de départ et le segment denté 13c sera hors prise de l'engrenage intermittent 28 et ne l'entrainera plus. La came d'escamotage 25 restera donc immobile dans cet état jusqu'au prochain déclenchement.

La figure 11 illustre la situation quelques temps après celle illustrée par les figures 9 et 10. Le mobile de commande 13 a pivoté davantage, sa denture principale ayant entrainée en rotation le premier empilement 9.

Dans la mesure où les disques de programmation 19a du deuxième empilement 19 le permettent, les leviers 5 dont les palpeurs 21 se trouvent en regard d'une encoche de leur disque de commande 19a correspondant se déplacent sous la commande de la came 9a correspondante au premier empilement 9. Les profils des cames 9a étant différents, les vitesses d'évolution des leviers 5, et donc les vitesses d'évolution des organes d'affichage 3 entre leurs premiers et deuxièmes états, diffèrent.

Finalement, lorsque le mobile de commande 13 a effectué un tour complet, le premier empilement 9 aura effectué un demi-tour, et les suiveurs de came 8 se trouvent en regard de la partie plus basse des cames 9a. Une situation similaire à celle des figures 1 à 3 se présente, à l'exception du fait que le premier empilement 9 a effectué un demi-tour, et que les positions angulaires d'au moins certains des leviers de commande 5 sont différentes.

Comme mentionné ci-dessus, le premier empilement 9 comporte N+1 cames 9a, c'est-à-dire treize cames 9a dans le mode de réalisation illustré. Afin de faire déplacer le premier empilement 9 le long de son axe de rotation 9b, un système d'actuation est prévu et sera décrit en lien avec les figures 12 à 14.

Le premier empilement 9 est biaisé le long de l'axe 9b par l'intermédiaire d'un élément de rappel 43, qui la pousse en direction du mobile 11, avec lequel il est solidaire en rotation.

La position axiale du premier empilement 9 est définie par la coopération entre, d'une part une goupille 9c, qui est solidaire de la came 9a qui est la plus proche au mobile 11, d'autre part par une came de déplacement 45 montée en pivotement sur le mobile 11 en regard de la goupille 9c.

La came de déplacement 45 comporte un profil adapté pour définir deux positions axiales du premier empilement 9, comme illustré d'une part par la figure 13, d'autre part par la figure 14.

La came de déplacement 45 est solidaire en rotation d'une étoile 47, qui coopère une fois par rotation du mobile 11 avec un élément d'actuation 49 qui est solidaire d'un élément de bâti (non illustré). Dans le mode de réalisation illustré, l'élément d'actuation 39 est une goupille, mais un plot, un doigt ou tout autre structure ad hoc peut être utilisé.

À chaque rotation complète du mobile 11 et ainsi du premier empilement 9, l'élément d'actuation 49 fait pivoter l'étoile 47, qui coopère avec la goupille 9c de telle sorte que le premier empilement 9 évolue de l'une de ses positions axiales à l'autre. À cet effet, la came de déplacement 45 comporte quatre paliers, deux plus haut et deux plus bas, et l'étoile 47 comporte quatre pointes.

Afin d'éviter un blocage du mécanisme, l'évolution entre les positions axiales du premier empilement 9 s'effectue lorsque les suiveurs de came 8 se trouvent en regard des parties les plus basses des cames 9a, mais il est également possible d'agencer le mécanisme de telle sorte que cette évolution ait lieu lorsque les suiveurs de came 8 se trouvent en contact avec la partie la plus haute de l'ensemble des cames 9a.

Si plus de deux positions axiales sont prévues, par exemple dans le cas où le nombre de cames est N+2 ou N+3, la came de déplacement 45 comporte un nombre de paliers approprié, et l'étoile 47 comporte un nombre de pointes approprié.

Bien entendu, d'autres agencements pour faire déplacer le premier empilement 9 le long de son axe 9b pour présenter plusieurs cames 9a, différentes à chaque suiveur 8, peuvent être imaginés par l'homme du métier.

Bien que l'invention ait été dévoilée en lien avec des modes de réalisation spécifiques, des variations sont possibles sans sortir du cadre de l'invention tel que définie par les revendications.

## Revendications

1. Dispositif d'affichage (1) pour mouvement horloger, comprenant :
- un nombre N d'organes d'affichage (3) agencés chacun pour évoluer entre un premier état et un deuxième état ;
- un système de commande agencé pour faire évoluer chacun desdits organes d'affichage (3) entre ledit premier état et ledit deuxième état afin d'indiquer une valeur à afficher par l'intermédiaire du nombre desdits organes d'affichage (1) qui se trouvent dans ledit deuxième état,
**caractérisé en ce que** ledit système de commande comporte :
- un mobile de commande (13) agencé pour être entrainé en rotation en réponse à un déclenchement ;
- un nombre M de leviers de commande (5) montés en pivotement, où de préférence M≤N, encore de préférence M=N, chaque levier de commande (5) étant en liaison cinématique avec au moins un organe d'affichage (3) correspondant et étant agencé pour faire évoluer ce dernier entre ledit premier état et ledit deuxième état en fonction de la position angulaire dudit levier de commande (5) correspondant, chaque levier de commande (5) comprenant également un suiveur de came (8) et un palpeur (21) ;
- un premier empilement (9) comprenant au moins N cames (9a) montées en pivotement, lesdites cames (9a) étant agencées pour coopérer avec lesdits suiveurs de came (8) afin de déterminer la séquence et/ou la vitesse de pivotement desdits leviers de commande (5), ledit premier empilement (9) étant agencé pour être entrainé par ledit mobile de commande (13) ;
- un deuxième empilement (19) comprenant au moins N, de préférence N, disques de programmation (19a) solidaires en rotation les uns des autres et montés en pivotement de telle sorte à définir au moins un, de préférence une pluralité, de cycles d'affichage de ladite valeur à afficher, la position angulaire dudit deuxième empilement (19) étant agencée pour être déterminée en fonction de ladite valeur à afficher, lesdits disques de programmation (19a) étant agencés pour coopérer avec lesdits palpeurs (21) afin de permettre un nombre K desdits leviers de commande (5) de pivoter, ledit nombre K étant fonction de ladite valeur à afficher lors d'un déclenchement dudit dispositif d'affichage (1).

2. Dispositif d'affichage (1) selon la revendication précédente, dans lequel ledit dispositif d'affichage (1) est agencé pour effectuer la séquence suivante lors d'un déclenchement :
- pivotement dudit premier empilement (9) de telle sorte à mettre l'ensemble desdits leviers de commande (5) dans une position correspondante au premier état desdits organes d'affichage (3) ; puis
- pivotement dudit deuxième empilement (19) de telle sorte à présenter auxdits palpeurs lesdits disques de programmation (19c) de telle sorte à permettre un nombre K desdits leviers de commande (5) à pivoter qui correspond à ladite valeur à afficher ; puis
- pivotement dudit premier empilement (9) de telle sorte à faire pivoter ledit nombre K desdits leviers de commande (5) à pivoter.

3. Dispositif d'affichage (1) selon l'une des revendications précédentes, dans lequel lesdits disques de programmation (19a) définissent une pluralité de séries desdites valeurs à afficher.

4. Dispositif d'affichage (1) selon l'une desdites revendications précédentes, dans lequel ledit deuxième empilement (1) est agencé pour être pivoté par un râteau (13) dont le parcours angulaire est fonction de ladite valeur à afficher afin de faire présenter auxdits palpeurs (21) lesdits disques de programmation (19a) de telle sorte à permettre un nombre K desdits leviers de commande (5) à pivoter qui correspond à ladite valeur à afficher.

5. Dispositif d'affichage (1) selon la revendication précédente, dans lequel lesdits disques de programmation (19a) dudit deuxième empilement (19) définissent une pluralité R de cycles des valeurs à afficher, le pivotement dudit deuxième empilement (19) étant commandé par ledit râteau (23), qui est agencé pour faire pivoter ledit deuxième empilement (19) d'au moins 1/n tour à chaque actionnement dudit dispositif d'affichage (1).

6. Dispositif d'affichage (1) selon la revendication précédente, dans lequel ledit râteau (23) comporte un palpeur (29) agencé pour coopérer avec un limaçon (31) dont la position angulaire est fonction de ladite valeur à afficher.

7. Dispositif d'affichage (1) selon la revendication précédente, dans lequel ledit râteau (23) comporte un suiveur de came (26) qui coopère avec une came d'escamotage (25) entrainée en rotation de façon intermittente par ledit mobile de commande (13) de telle sorte à permettre ledit palpeur (29) de coopérer avec ledit limaçon (31) lors d'un actionnement dudit dispositif d'affichage (1), et de maintenir ledit palpeur (29) écarté dudit limaçon (29) autrement.

8. Dispositif d'affichage (1) selon l'une des revendications 6 ou 7, dans lequel ledit râteau (23) est en liaison cinématique avec ledit deuxième empilement (19) par l'intermédiaire d'un entrainement unidirectionnel comprenant un doigt élastique (29) solidaire en rotation d'une roue (37) qui engrène avec ledit râteau (23), ledit doigt élastique (39) étant agencé pour coopérer avec une denture interne (41) définissant un nombre P de butées (41a) régulièrement reparties, ladite denture interne (41) étant solidaire en rotation dudit deuxième empilement (19).

9. Dispositif d'affichage (1) selon l'une des revendications précédentes, dans lequel ledit premier empilement (9) comporte un nombre de cames (9a) supérieur à N, un système d'actuation étant prévu pour faire déplacer lesdites cames (9a) le long de leur axe de rotation (9b) afin de présenter au moins deux combinaisons de cames (9a) auxdits suiveurs de came (8).

10. Dispositif d'affichage (1) selon la revendication précédente, dans lequel ledit premier empilement (9) comporte une goupille (9c) maintenue en contact avec une came de déplacement (45) sous l'effet d'un élément de rappel (43), ladite came de déplacement (45) étant agencée pour pivoter à raison d'un pas par rotation dudit premier empilement (9).

11. Dispositif d'affichage (1) selon la revendication précédente, dans lequel ladite came de déplacement (45) est solidaire en rotation d'une étoile (47) agencée pour être pivotée par un élément d'actuation (49) qui est porté par un élément de bâti.

12. Dispositif d'affichage (1) selon la revendication précédente, dans lequel ladite came de déplacement (45) et ladite étoile (47) sont portées par un mobile (11) qui est solidaire en rotation dudit premier empilement (9).

13. Dispositif d'affichage (1) selon l'une des revendications précédentes, dans lequel ledit dispositif d'affichage (1) est un affichage horaire comprenant douze organes d'affichage.

14. Mouvement horloger comprenant un dispositif d'affichage (1) selon l'une des revendications précédentes.

15. Pièce d'horlogerie comprenant un mouvement horloger selon la revendication précédente.
